# EUROPÄISCHE PATENTSCHRIFT

(11) **EP 1 689 955 B1**
(45) Veröffentlichungstag und Bekanntmachung des Hinweises auf die Patenterteilung: **20.12.2006**
(21) Anmeldenummer: 04762311.1
(22) Anmeldetag: 24.09.2004
(51) Int. Cl.: E04G 1/10

(54) **GERÜST**
SCAFFOLD
ECHAFAUDAGE

(30) Priorität: 02.10.2003 CZ 20032673
(43) Veröffentlichungstag der Anmeldung: 16.08.2006
(73) Patentinhaber: Profinvestik S.r.o., 738 01 Frydek-Mistek (CZ); Burda, Vladimir, 716 00 Ostrava-Radvanice (CZ)
(72) Erfinder: BURDA, Vladimir, 716 00 Ostrava-Radvanice (CZ); FILIP, Martin, 738 02 Frydek-Mistek (CZ)
(74) Vertreter: Markes, Libor
(86) Internationale Anmeldenummer: PCT/CZ2004/000059
(87) Internationale Veröffentlichungsnummer: WO 2005/031086

(56) Entgegenhaltungen:
- WO-A-02/066766
- DE-A- 3 824 922
- DE-C- 820 963
- GB-A- 487 218
- US-A- 2 321 916

## Beschreibung

### Technisches Gebiet

Die Erfindung betrifft ein Baugerüst, das durch Stangen, Längs- und Querbalken, Gerüstbelag, Geländer und Windverband gebildet ist.

### Bisheriger Stand der Technik

Aus einer Mehrzahl von Patentschriften sind Modularsysteme bekannt, deren miteinander verbundene Elemente ein Gerüsttragwerk bilden. DE 820963 beschreibt ein Gerüst mit den Merkmalen des Oberbegriffs des Anspruchs 1. Weiterhin gibt es bekannte Gerüstsysteme, die aus komplexen Teilen - am häufigsten aus Rahmen bestehen. Die bekannten Modular- und Rahmengerüste werden aus Stahl oder verschiedenen Legierungen hergestellt. Die Praxis hat längst auf Holzgerüst verzichtet und dessen Entwicklung wurde eingestellt.

Nachteilig an den gegenwärtig hergestellten und benutzten Modular- und Rahmengerüsten ist ihr relativ hoher Anschaffungspreis. Deren nötige Variabilität verlangt eine große Zahl von Elementen und Zusatzteilen, was den Preis weiter erhöht. Wenn diese Gerüste aus Stahl hergestellt sind, ist der Aufbau infolge deren Gewichts ziemlich anstrengend.

Der Erfindung liegt daher die Aufgabe zu Grunde, ein Baugerüst zu entwerfen, das die Nachteile der bekannten Lösungen wesentlich beschränkt.

### Darstellung der Erfindung

Die obige Aufgabe wird durch ein Gerüst gelöst, das durch Stangen, Längs- und Querbalken, Gerüstbelag, Geländer und Windverband gebildet ist, dessen zumindest Längs- und Querbalken durch ein aus Gurten und Stäben bestehendes Fachwerk gebildet sind, wobei zumindest die Stangen, Längs- und Querbalken aus Holz hergestellt und die Stäbe mittels Blechlaschen an die Gurte befestigt und die Enden der Balken blechbekleidet sind.

Zum Zweck einer vorteilhaften Verbindung der waage- und senkrechten Teile ragen aus den Enden der Längs- und Querbalken je zwei T-förmige Haspen heraus, wobei die Stangenteile an den Verbindungsstellen mit den Balken Blechfassungen mit senkrechten Hülsen tragen, in deren äußeren Wand sich übereinanderliegende T-förmige, zum Einschieben und Einrasten der Haspen bestimmte Öffnungen befinden.

Über der T-förmigen Öffnung kann mit Vorteil eine Sicherung drehbar angebracht werden.

Die Stangenteile sind mit Vorteil aus Bohlen gebildet, deren blechbekleidete Enden zu einer lösbaren Verbindung mit den benachbarten Stangenteilen angepasst sind.

In einer vorteilhaften Ausführung sind die Enden der Stangenteile im Winkel von 25 bis 45° abgeschrägt, wobei das erste Ende mit zumindest einem länglichen prismatischen Vorsprung versehen ist, der zum Einschieben in eine entsprechende Ausnehmung in dem zweiten Ende des benachbarten Stangenteils bestimmt ist.

An der Seitenwand der Blechbekleidung des ersten Endes des Stangenteils kann zumindest ein Zapfen und an der des zweiten Endes zumindest eine drehbare Fanglasche angebracht werden, wobei in der Nähe des Zapfens eine drehbare Stangensicherung positioniert ist.

Auch das Geländer kann mit Vorteil durch ein holzernes Fachwerk gebildet sein, das mit der gleichen Halterung wie die Balken versehen ist.

Die Teile des Windverbands können gleichfalls mit der gleichen Halterung wie die Balken versehen sein.

Die Stangen stehen mit Vorteil auf verstellbaren Füßen.

### Kurze Beschreibung der Ausbildungen

Die Erfindung ist in der Zeichnung anhand von Ausführungsbeispielen dargestellt. Es zeigen:
Fig. 1 ein Feld der vorteilhaften Baugerüstausführung in Vorderansicht,
Fig. 2 Gerüstausführung nach Fig. 1 in Seitenansicht,
Fig. 3 eine Anschlussstelle der Balken mit einem Stangenteil in Seitenansicht,
Fig. 4 dieselbe Stelle in Vorderansicht,
Fig. 5 dieselbe Stelle im waagerechten Schnitt,
Fig. 6 detaillierte Darstellung eines Balkenendens in Seitenansicht und
Fig. 7 einen Stangenteil in Seitenansicht.

### Ausführungsbeispiele der Erfindung

Das erfindungsgemäße Baugerüst ist durch Stangen **1,** Längs- und Querbalken **2, 3**, Gerüstbelag **4**, Geländer **5** und Windverband **6** gebildet. Dabei sind die Längs- und Querbalken **2, 3**, und das Geländer **5** durch ein aus Gurten **7** und Stäben **8** bestehendes hölzernes Fachwerk gebildet. Anstatt Einzapfung sind die Stäbe **8** an die Gurte **7** mittels Blechlaschen **9** befestigt. Die Stangen **1** sind durch Stangenteile **10** aus Bohlen gebildet, deren Enden zur lösbaren Verbindung mit den benachbarten Stangenteilen **10** angepasst sind. Die Enden der Längs- und Querbalken **2, 3** sind mit Blechbekleidung **11** versehen, aus der zwei T-förmige Haspen **12** herausragen. Dabei tragen die Stangenteile **10** an den Verbindungsstellen mit den Balken **2, 3** Blechfassungen **13** mit senkrechten Hülsen **14**, in deren äußeren Wand sich übereinander liegende T-förmige, zum Einschieben und Einrasten der Haspen **12** bestimmte Öffnungen **15** befinden. Über der T-förmigen Öffnung ist eine Sicherung **16** drehbar angebracht. Die Enden der Stangenteile **10** sind im Winkel von 35° abgeschrägt und blechbekleidet, wobei das untere Ende mit zwei prismatischen Vorsprüngen **17** versehen ist, die zum Einschieben in entsprechende Ausnehmungen **18** in der Stirnseite des benachbarten Stangenteils **10** bestimmt sind. An der Seitenwand der Blechbekleidung des oberen Endes des Stangenteils **10** sind zwei drehbare hakenförmige Fanglaschen **19** angebracht, die in Zapfen **20** am unteren Ende des benachbarten Stangenteils eingreifen. Über den Zapfen **20** sind drehbare Stangensicherungen **21** positioniert. Auch das Geländer **5** ist durch hölzernes Fachwerk gebildet und mit der gleichen Halterung wie die Balken **2, 3** versehen. Die Teile des Windverbands **6** sind ebenfalls mit der gleichen Halterung wie die Balken **2, 3** versehen. Mit Bezugszeichen **22** sind Blechfassungen zum Anschließen des Geländers **5** an die Stangenteile **10** und mit Bezugszeichen **23** sind verstellbare Füße bezeichnet.

Die Stangenteile **10** werden derart miteinander verbunden, dass die Vorsprünge **17** am unteren Ende des oberen Stangenteils **10** in die Ausnehmungen **18** am oberen Ende des unteren Stangenteils **10** hineingeschoben werden, und die Fanglaschen **19** greifen in die Zapfen **20** ein, wobei die Stangensicherungen **21** durch Eigengewicht die Fanglaschen **19** gegen Loshaken sichern. Die Balken **2, 3** werden derart an die Stangen **1** befestigt, dass die Haspen **12** in die T-förmigen Öffnungen **15** in der Fassung **13** eingeschoben werden und hier einrasten. Dabei wird die Sicherung **16** durch Eigengewicht nach unten gedreht und verhindert so das Herausschieben der Haspe **12** aus der Öffnung **15**.

## Patentansprüche

1. Aus Stangen (1), Längs- und Querbalken (2, 3), Gerüstbelag (4), Geländer (5) und Windverband (6) bestehendes Gerüst, dessen zumindest Längs- und Querbalken durch aus Gurten (7) und Stäben (8) bestehendes Fachwerk gebildet sind, **dadurch gekennzeichnet, dass** zumindest die Stangen (1), Längs- und Querbalken (2, 3) aus Holz hergestellt sind, wobei die Stäbe (8) an die Gurte (7) mittels Blechlaschen (9) befestigt und die Enden der Balken (2, 3) blechbekleidet sind.

2. Gerüst nach Anspruch 1, **dadurch gekennzeichnet, dass** aus den Enden der Längs- und Querbalken (2, 3) je zwei T-förmige Haspen (12) herausragen, wobei die Stangenteile (10) an den Verbindungsstellen mit den Balken (2, 3) Blechfassungen (13) mit senkrechten Hülsen (14) tragen, in deren äußeren Wand sich übereinanderliegende T-förmige, zum Einschieben und Einrasten der Haspen (12) bestimmte Öffnungen (15) befinden.

3. Gerüst nach Anspruch 2, **dadurch gekennzeichnet, dass** über der T-förmigen Öffnung (15) eine Sicherung drehbar angebracht ist.

4. Gerüst nach Ansprüchen 1 bis 3, **dadurch gekennzeichnet, dass** die Stangenteile (10) aus Bohlen gebildet sind, deren blechbekleidete Enden zu einer lösbaren Verbindung mit den benachbarten Stangenteilen (10) angepasst sind.

5. Gerüst nach Anspruch 4, **dadurch gekennzeichnet, dass** die Enden der Stangenteile (10) im Winkel von 25 bis 45° abgeschrägt sind, wobei das erste Ende mit zumindest einem länglichen prismatischen Vorsprung (17) versehen ist, der zum Einschieben in eine entsprechende Ausnehmung (18) in dem zweiten Ende des benachbarten Stangenteils (10) bestimmt ist.

6. Gerüst nach Anspruch 5, **dadurch gekennzeichnet, dass** an der Seitenwand der Blechbekleidung des ersten Endes des Stangenteils (10) zumindest ein Zapfen (20) und an der des zweiten Endes zumindest eine drehbare Fanglasche (19) angebracht sind, wobei in der Nähe des Zapfens (20) eine drehbare Stangensicherung (21) positioniert ist.

7. Gerüst nach Ansprüchen 1 bis 6, **dadurch gekennzeichnet, dass** auch das Geländer (5) durch hölzernes Fachwerk gebildet ist, das mit der gleichen Halterung wie die Balken (2, 3) versehen ist.

8. Gerüst nach Ansprüchen 1 bis 7, **dadurch gekennzeichnet, dass** die Teile des Windverbands (6) gleichfalls mit der gleichen Halterung wie die Balken (2, 3) versehen sind.

9. Gerüst nach Ansprüchen 1 bis 8, **dadurch gekennzeichnet, dass** die Stangen (1) auf verstellbaren Füßen (23) gestellt sind.

## Claims

1. Scaffolding created by uprights (1), lengthwise and cross trusses (2, 3), platforms (4), guard rails (5) and diagonal reinforcement (6), where at least the lengthwise and cross trusses consist of framework of strips (7) and diagonals (8), **characterized in that** the uprights (1), the lengthwise and cross trusses (2, 3) are made of wood, the diagonals (8) of the trusses (2, 3) being attached to the respective strips (7) by sheet metal splices (9) and ends of the trusses (2, 3) are sheet metal encased.

2. Scaffolding according to claim 1, **characterized in that** from the ends of the lengthwise and cross trusses (2, 3) two T-shaped suspensions (12) protrude longitudinally, the parts (10) of the uprights (1) in the connecting place of trusses (2, 3) being provided with a sheet metal sleeve (13) with vertical pockets (14), the outer side of which has T-shaped holes (15) above each other for inserting and accommodating the suspensions (12).

3. Scaffolding according to claim 2, **characterized in that** a swingable safety element (16) is fixed above the T-shaped hole (15).

4. Scaffolding according to claims 1 to 3, **characterized in that** the parts (10) of uprights (1) are made of battens with sheet metal encased ends adjusted for dismantable connection with adjacent parts (10).

5. Scaffolding according to claim 4, **characterized in that** the ends of parts (10) of uprights (1) are bevelled at the angle of 25 to 45°, one end being provided with at least one protruding longitudinal prismatic pin (17) for being inserted into corresponding recess (18) in the front of the second end of the adjacent part (10).

6. Scaffolding according to claim 5, **characterized in that** the lateral side of the sheet metal encasing of the first end of the adjacent part (10) has at least one pin (20) and the second end of part (10) has a swingable hook-formed catch (19), a safety element (21) of the upright being swingably attached close to the pin (20).

7. Scaffolding according to claims 1 to 6, **characterized in that** also the guard rail (5) is made of wooden framework with the same suspension system as the trusses (2, 3).

8. Scaffolding according to claims 1 to 7, **characterized in that** the parts of the diagonal reinforcement (6) are provided with the same suspension system as the trusses (2, 3).

9. Scaffolding according to claims 1 to 8, **characterized in that** the uprights (1) are located on height adjustable feet (23).

## Revendications

1. Échafaudage constitué des barres verticales (1), des moyens d'appui longitudinaux et transversaux (2, 3), des éléments de sol (4), des garde-fou (5) et des renforts diagonaux (6) dont au moins les moyens d'appui longitudinaux et transversaux sont constitués d'un treillis des bandes (7) et des diagonales (8), **caractérisé en ce que** au moins ses barres verticales (1), ses moyens d'appui longitudinaux et transversaux (2, 3) sont en bois, les diagonales (8) des moyens d'appui (2, 3) étant fixées sur leurs bandes (7) à l'aide des cornières en tôle (9) et les extrémités des moyens d'appui (2, 3) étant revêtues de la tôle.

2. Échafaudage selon la revendication 1, **caractérisé en ce que** deux suspensions (12) en forme de lettre T saillissent des extrémités des moyens d'appui longitudinaux et verticaux (2, 3) les éléments (10) des barres verticales (1) étant pourvus dans l'endroit de fixation des moyens d'appui (2, 3) d'un manchon en tôle (13) muni des godet verticaux (14) pourvus dans leur face extérieure des ouvertures superposées (15) en forme de lettre T aptes à insérer et poser les suspensions (12).

3. Échafaudage selon la revendication 2 **caractérisé en ce que** un anneau de sûreté (16) est fixé au-dessus de l'ouverture (15) en forme de lettre T.

4. Échafaudage selon l'une quelconque des revendications 1 à 3 **caractérisé en ce que** les éléments (10) des barres verticales (1) sont constitués des madriers dont les extrémités revêtues de la tôle sont aptes à une liaison démontable avec les éléments voisins (10).

5. Échafaudage selon la revendication 4 **caractérisé en ce que** les extrémités des éléments (10) des barres verticales (1) sont chanfreinés sous l'angle 25 à 45° l'une des extrémités étant pourvue d'au moins une saillie longitudinale prismatique (17) apte à insérer le creux correspondant (18) en tête de l'autre extrémité de l'élément voisin (10).

6. Échafaudage selon la revendication 5 **caractérisé en ce que** sur le côté latéral de la tôle de l'autre extrémité de la pièce (10) est posée de manière pivotante au moins une attache (19) en forme de crochet s'engageant sur la cheville (20) sur le côté latéral de la tôle de l'extrémité de la pièce voisine (10) un anneau de sûreté de la barre verticale (21) étant fixé à côté de la cheville (20).

7. Échafaudage selon l'une quelconque des revendications 1 à 6 **caractérisé en ce que** le garde-fou (5) est aussi constitué d'un treillis en bois avec système identique de suspension que les moyens d'appui (2, 3).

8. Échafaudage selon l'une quelconque des revendications 1 à 7 **caractérisé en ce que** les éléments de renfort diagonal (6) sont pourvus d'un système de suspension identique que les moyens d'appui (2, 3).

9. Échafaudage selon ne quelconque des revendications 1 à 8 **caractérisé en ce que** les barres verticales (1) sont posées sur les pieds (23) réglables ne hauteur.
